# FASCICULE DE BREVET EUROPEEN

(11) **EP 0 226 479 B1**
(45) Date de publication et mention de la délivrance du brevet: **02.01.1991**
(21) Numéro de dépôt: 86402231.4
(22) Date de dépôt: 08.10.1986
(51) Int. Cl.: A63C 9/084

(54) **Talonnière, notamment pour fixation de sécurité de ski**
Absatzhalterung, insbesondere für Sicherheitsskibindung
Heel holder, particularly for a safety ski binding

(30) Priorité: 09.10.1985 FR 8514938
(43) Date de publication de la demande: 24.06.1987
(73) Titulaire: Sté. Look Société Anonyme, 58004 Nevers Cedex (FR)
(72) Inventeur: Peyre, Henri, F-58000 Nevers (FR)
(74) Mandataire: Tony-Durand, Serge

(56) Documents cités:
- EP-A- 0 119 518
- DE-A- 2 659 369
- FR-A- 2 338 060
- US-A- 4 066 277

## Description

La présente invention est relative à une talonnière pour fixation de sécurité de ski, destinée à maintenir la partie arrière d'une chaussure engagée dans la fixation et bloquée, en position d'utilisation du ski, entre cette talonnière et une butée située vers l'avant de celui-ci.

Elle concerne plus particulièrement, parmi les talonnières du genre connu dans la technique, celles qui comportent un corps ou support fixe, immobilisé en position réglable sur la surface du ski et un embout pivotant par rapport au corps et comprenant de façon connue une languette de chaussage qui sert à fermer la fixation à l'aide du talon de la chaussure, et deux bras latéraux ou mâchoires, disposées au-dessus de l'appendice et entourant partiellement le bord de la semelle de cette chaussure, de telle sorte que le basculement vers le haut de l'embout autour d'un axe tranver- sal situé en arrière par rapport au talon, permette à celui-ci d'être soulevé avec l'embout et d'échapper à la fixation. Dans ce mouvement, la chaussure pivote autour d'un axe fictif situé au voisinage de sa pointe et entraîne l'embout en rotation rappelé élastiquement par un mécanisme élastique à ressort. L'embout est associé à un levier de commande qui, manoeuvré par l'utilisateur, oblige l'embout à pivoter vers le haut pour libérer le talon de la manière indiquée ci-dessus; par ailleurs, en cas de chute du skieur, en particulier vers l'avant, au cours de laquelle il exerce sur son talon un effort également dirigé vers le haut, l'embout peut de même pivoter à l'encontre d'un mécanisme élastique monté dans le corps fixe, de telle sorte que, au-delà d'un certain seuil de déclenchement, le talon échappe derechef à la talonnière.

On connait déjà de très nombreuses réalisations de talonnières du genre ci-dessus, où le pivotement de l'embout par rapport au corps fixe s'effectue à l'encontre d'un mécanisme élastique monté dans le corps ou en appui sur celui-ci, le guidage de l'embout dans son mouvement de basculement vers le haut étant assuré par coulissement d'une pièce transversale ou de deux tourillons externes portés par l'embout dans des logements incurvés ou contre une rampe de profil adapté prévue dans ou sur le corps fixe. En outre et selon une disposition également connue dans la technique, l'axe d'articulation de l'embout sur le corps fixe est lui-même monté mobile dans une rainure allongée ménagée dans le corps, de telle sorte que le pivotement de l'embout s'accompagne d'un déplacement sensiblement axial de celui-ci avec, selon le cas, une avance ou un recul de l'embout par rapport à la direction longitudinale du ski. Une telle disposition est notamment envisagée dans le brevet français 2.021.055 ou dans les demandes de brevets allemands publiées 2.659.369 ou 2.027.412.

Or, ces solutions sont généralement complexes à réaliser, notamment du fait que, au cours du basculement de l'embout, le ressort du mécanisme élastique subit également un débattement ou une flexion, en suivant le mouvement de l'embout, ce qui est préjudiciable à une tenue mécanique satisfaisante et de longue durée. De plus, il est difficile de réaliser le montage des pièces constituant la talonnière, de telle sorte que soit obtenue une étanchéité suffisante de l'ensemble vis à vis de l'extérieur pour éviter que la neige ou la glace ne pénètre entre les parties mobiles, en gênant leur fonctionnement.

La présente invention vise à la conception d'un dispositif de talonnière pour fixation de sécurité de ski, comportant un corps fixe, un embout pivotant, un levier de commande et un mécanisme élastique monté entre le corps et l'embout, de telle sorte que la réalisation en soit plus simple et présente de ce fait une fiabilité accrue par rapport aux solutions antérieures actuellement connues.

A cet effet, l'invention a pour objet une talonnière pour fixation de sécurité de ski, comportant un corps fixe immobilisé en position réglable selon la direction longitudinale du ski, ce corps de forme générale parallélépipédique présentant deux faces latérales verticales et comportant une cavité interne ouverte à une extrémité et fermée à l'autre s'étendant selon l'axe du ski, un embout articulé autour d'un axe transversal au corps fixe, coiffant ce corps au moyen de deux ailes paral- léles aux faces latérales verticales de celui-ci, cet embout, qui est apte à maintenir le talon d'une chaussure en position bloquée au moyen de deux appendices destinés à être engagés respectivement au dessus et au dessous du talon de la chaussure, étant soumis à l'action d'un mécanisme élastique à ressort porté par le corps fixe et logé dans la cavité interne de ce corps, caractérisée en ce que le ressort du mécanisme élastique est en appui d'une part contre l'extrémité fermée de la cavité et d'autre part contre un piston mobile en U monté coulissant dans le sens axial, et dont la partie centrale ferme l'extrémité ouverte de la cavité, cependant que les deux branches plates de ce piston coulissent parallèlement aux faces latérales du corps fixe, les ailes de l'embout étant également parallèles aux branches du piston en U, et cet embout étant articulé sur les branches autour de deux tourillons ou vis axialement opposés, engagés dans des trous ménagés en regard respectivement dans les ailes de l'embout et les branches du piston.

Dans un premier mode de réalisation de l'invention, le levier est articulé sur le corps fixe autour d'un axe parallèle à l'axe transversal de l'embout sur le corps et comporte un rebord recourbé à une extrémité, apte à venir en appui contre une portée en regard prévue sous l'embout, de telle sorte que le rabattement du levier provoque le soulèvement du rebord et le basculement vers le haut de l'embout. Dans ce mouvement, par suite de l'articulation de l'embout sur le piston, ce dernier avance avec l'embout par rapport au corps fixe, en comprimant le ressort du mécanisme élastique.

Avantageusement, l'embout présente une rampe inclinée, coopérant avec un galet transversal porté par le corps fixe, ladite rampe présentant un profil sensiblement arrondi prolongé à ses extrémités par deux zones en creux délimitant deux positions stables de l'embout, respectivement vers le bas et vers le haut par rapport au corps fixe.

Dans un autre mode de réalisation, le levier est articulé sur l'embout autour des tourillons sur lequel s'articule également cet embout par rapport au piston en U et présente deux pions internes s'étendant transversalement en regard l'un de l'autre et disposés en appui glissant sur des portées latérales prévues sur le corps fixe devant chaque pion, de telle manière que le basculement du levier autour des tourillons provoque par appui des pions sur les portées latérales de déplacement vers l'avant du piston. De préférence, les deux pions du levier s'engagent dans deux gorges ouvertes de l'embout en position basse de celui-ci. De préférence également, les portées d'appui des pions du levier sont réalisées dans les côtés d'un étrier métallique chevauchant le corps fixe et appliqué contre un épaulement plan débordant, prévu sur celui-ci.

Dans un troisième mode de réalisation de l'invention, le levier est articulé sur l'embout autour d'un axe transversal extérieur au corps fixe et comporte un talon formé de deux extensions latérales planes, coiffant les faces latérales du corps fixe et en appui glissant, lors de la commande du levier, sur les deux extrémités d'une tige parallèle à l'axe traversant le corps fixe, ces deux extrémités se prolongeant par des galets roulant dans une rainure incurvée prévue dans chacune des ailes parallèles de l'embout.

Selon une caractéristique particulière de l'invention et quelque soit le mode de réalisation plus particulièrement envisagé en ce qui concerne l'articulation de l'embout sur le piston en U, le corps fixe comporte, ménagé sous la cavité contenant le ressort du mécanisme élastique un logement ouvert en direction de la surface du ski dans lequel est disposé un organe de blocage en position du corps par rapport à une crémaillère fixée sur le ski, cet organe comprenant un taquet monté pivotant autour d'un axe sous l'effet d'un ressort enroulé autour dudit axe et présentant deux extrémités, respectivement en appui sur le corps et sur le taquet, celui-ci comprenant à sa base une dent apte à coopérer avec la crémaillère dans une position choisie selon la longueur de celle-ci. De préférence, la dent du taquet appuie sur l'extrémité d'une pièce ou lame métallique en acier très raide, s'étendant au-dessus de la crémaillère et dont une extrémité est fixée sur le corps et l'autre s'engage dans un cran de la crémaillère, en étant poussée contre celui-ci par le taquet.

En outre et selon une autre caractéristique particulière en elle-même connue mais mise en oeuvre dans la talonnière considérée en combinaison avec les autres caractéristiques précitées, la partie centrale du piston et U présente un trou dans lequel s'engage une vis prisonnière de réglage, coopérant avec un écrou plat sur lequel s'appuie l'extrémité du ressort du mécanisme élastique, la rotation de la vis, en ajustant la position de l'écrou vis à vis de la partie centrale du piston en U, permettant le réglage initial de la compression du ressort. Avantageusement, l'écrou plat présente une partie repliée s'étendant parallèlement à la face supérieure du corps fixe qui comprend en regard une fenêtre pour la lecture d'une graduation portée sur la partie repliée, indiquant la tension de compression du ressort selon la position de l'écrou.

D'autres caractéristiques d'une talonnière pour fixation de sécurité de ski établie conformément à l'invention, apparaîtront encore à travers la description qui suit de plusieurs exemples de réalisation, données à titre indicatif et non limitatif, en référence aux dessins annexés sur lesquels:
La figure 1 est une vue en coupe longitudinale de la talonnière considérée selon un premier mode de réalisation de l'inyention;
La figure 2 est une vue en coupe transversale selon la ligne II-II de la figure 1;
La figure 3 est une vue de détail en perspective, illustrant plus particulièrement la forme du piston en U entrant dans la réalisation de la talonnière selon les figures 1 et 2 et le montage des tourillons d'articulation de l'embout et du levier sur ce piston.
La figure 4 est une autre vue en coupe longitudinale de la talonnière, analogue à celle de la figure 1 mais dans laquelle l'embout pivotant est représenté dans sa position de basculement maximal vers le haut.
La figure 5 est une vue de côté d'une autre variante de réalisation de la talonnière considérée;
La figure 6 est une vue de dessus avec arrachement partiel de la talonnière selon le mode de réalisation représenté à la figure 5;
La figure 7 est une vue en coupe longitudinale d'un troisième mode de réalisation, avec la talonnière en position basse.
La figure 8 est une vue en coupe transversale de la talonnière de la figure 7, selon la ligne VIII-VIII de cette dernière;
La figure 9 est une vue extérieure avec arrachement partiel de la tallonnière de la figure 7, illustrée dans la position correspondant au basculement maximal vers le haut de l'embout pivotant.

Dans le mode de réalisation illustré sur les figures 1 à 4, la talonnière considérée, désignée dans son ensemble sous la référence 1, se compose principalement d'un corps ou support fixe 2, de forme générale parallèlépipédique, d'un embout pivotant 3 présentant deux ailes latérales 3a et 3b respectivement, recouvrant les faces latérales du corps 1 et d'un levier de commande 4. Le corps fixe 2 est immobilisé par rapport à la surface du ski S au moyen d'un dispositif à positionnement réglable R dont le détail de réalisation sera décrit plus loin. Le corps 2 est associé à un mécanisme élastique M, constitué principalement d'un ressort hélicoîdal 5 monté à l'intérieur d'une cavité 6, ménagée à l'intérieur du corps 2 selon la direction longitudinale du ski, le ressort 5 étant associé, de la manière indiquée ci-après, à un piston en U 7, dont la vue en coupe de la figure 2 illustre plus particulièrement la section.

Le corps fixe 2 comporte un talon d'extrémité 8 opposé au piston 7 et contre lequel s'appuie le ressort 5 du mécanisme élastique M. La cavité 6 est délimitée par deux faces planes parallèles et verticales, respectivement 9 et 10 du corps 2, prolongeant le talon 8 et s'étendant vers l'arrière, l'extrémité 11 de la cavité 6, opposée au talon 8 étant ouverte en regard de la partie centrale 12 du piston 7. Celui-ci présente son tour deux branches planes latérales 13 et 14, s'étendant parallèlement aux faces 9 et 10 du corps 2.

Conformément à l'invention, le piston 7 comporte dans ses branches latérales 13 et 14 deux trous allongés, respectivement 15 et 16, permettant grâce à un profil particulier, la traversée de ces branches par les corps de deux tourillons d'articulation 17 et 18, la figure 3 illustrant plus particulièrement la réalisation de ces tourillons et leur montage sur le piston 7.

Comme on le voit en effet sur cette figure, chacun des tourillons 17 ou 18 comporte notamment une tête 19, un corps 20 et une portion d'extrémité 21 sensiblement de même section que le corps 20, ces deux parties du tourillon étant séparées par une gorge circulaire 22 dont la largeur correspond sensiblement à celle de l'épaisseur de chacune des branches 13 ou 14 du piston 7.

Dans les branches 13 et 14 du piston, les trous 15 et 16 sont aménagés de manière à présenter deux parties consécutives, respectivement 23 et 24, la première circulaire et de plus grande largeur correspondant sensiblement au diamètre du corps 20 de chaque tourillon, tandis que la partie 24 allongée et de plus faible largeur, permet l'engagement et le maintien de la branche correspondante du piston 7 dans la gorge 22. Ces dispositions, comme on le déduit aisément des figures, assurent le montage ou le démontage des tourillons 17 ou 18 par rapport au piston 7, en permettant dans un premier temps et après compression limitée du ressort 5, l'engagement des parties d'extrémité 21 dans la partie 23 de plus grande largeur puis, consécutivement à un léger déplacement parallèlement à la direction longitudinale des branches 13 ou 14 après relachement du ressort, le coulissement de la partie 24 dans la gorge 22.

Les tourillons 17 et 18 une fois mis en place réalisent le montage pivotant de l'embout 3 sur le piston 7, l'embout présentant à cet effet des trous latéraux 25 et 26 pour l'engagement de la tête 19 de ces tourillons, ces trous étant méangés dans les deux ailes respectivement 3a et 3b de l'embout coiffant latéralement le corps fixe 2, parallèlement à ses faces 9 et 10. En outre, afin de permettre à l'ensemble constitué par l'embout 3 et le piston 7 solidarisés l'un à l'autre par les tourillons 17 et 18, de subir un déplacement vis à vis du corps fixe 2, on prévoit dans celui-ci des fentes longitudinales, respectivement 27 et 28, usinées dans les côtés extérieurs de ses faces latérales 9 et 10 et où coulissent les portions d'extrémité 21 de ces tourillons.

Le piston 7 comporte dans sa partie centrale 12, sensiblement dans l'axe du ressort 5, un trou 29 dans lequel est montée l'extrémité de la tête d'une vis 30, maintenue prisonnière contre la partie 12 du piston 7. A cet effet, la tête 30 se prolonge au-delà de la partie 12 par une collerette 31 sur laquelle vient s'adapter un étrier 32, immobilisé contre la partie centrale 12 par un épaulement 33 de la tête de vis 30. La partie filetée 34 de la vis est en prise avec un écrou plat formant butée d'appui 35, montée entre les branches 13 et 14 du piston 7 et contre laquelle s'applique l'extrémité du ressort 5, la position de cette butée 35 selon la longueur de la vis 34 étant ajustée par la rotation de la tête 30, en permettant ainsi de jouer sur le réglage préalable de la tension du ressort.

Avantageusement et comme illustré sur la figure 3, la butée d'appui 35 comporte une partie supérieure repliée à angle droit 36, s'étendant parallèlement à la face supérieure du corps 2, l'étrier 32 comportant lui-même une partie plate 37 parallèle à la partie 36 et disposée au-dessus de cette dernière. Cette partie plate 37 est de préférence réalisée en un matériau transparent, notamment du genre "plexiglass". Sur celle-ci sont prévus des chiffres repères ou graduations, tandis que la partie 36 dont la position est variable longitudinalement avec la butée 35, comprend un index gravé (non représenté) qui, par rapport à la graduation précédente, permet à l'utilisateur de connaître la tension de compression initiale du ressort 5 et de régler ainsi la dureté au déclenchement de la talonnière, en relation avec la graduation de la butée, vue à travers une fenêtre 38 ménagée à cet effet dans le corps 2.

L'embout 3 de la talonnière est lui-même réalisé d'une manière connue dans la technique et comporte notamment à sont extrémité inférieure, normalement au contact de la surface du ski S, un appendice 39 qui s'engage sous le talon de la chaussure du skieur (non représentée). A l'opposé de l'appendice 39, la talonnière comporte deux mâchoires latérales, respectivement 40 et 41 (figure 2) qui viennent s'appliquer sur le dessus de la semelle en permettant de maintenir normalement en position bloquée le talon de cette chaussure.

L'embout 3 comporte par ailleurs, dans sa partie située en regard du corps 2, un évidement 42 (figures 1 et 4), prolongé par une rampe d'appui 43 présentant une partie centrale légèrement arrondie 44 et deux zones en creux 45 et 46, de chaque côté de cette dernière. La partie arrondie 44 de la rampe 43 et les zones en creux 45 et 46 coopérant avec un galet transversal 47, porté par le corps 2 et qui roule sur la rampe 43 lors du basculement vers le haut de l'embout 3 pour passer de la position illustrée sur la figure 1 à celle représentée sur la figure 4.

La manoeuvre du basculement de l'embout 3 peut être ainsi réalisée, soit manuellement au moyen du levier de commande 4 lorsque le skieur désire déchausser son ski et retirer sa chaussure de la fixation, soit de manière automatique, en cas de chute notamment vers l'avant du skieur, auquel cas celui-ci exerce sur le talon de la chaussure un effort important dirigé vers le haut qui, de la même manière, provoque le basculement correspondant de l'embout 3 et la libération de la chaussure.

Dans le mode de réalisation représenté sur les figures 1 à 4, le levier de commande 4 est articulé autour d'un bossage 48 prévu à la partie supérieure du corps fixe 2 autour d'un axe transversal 49. Ce levier 4 comporte une poignée de manoeuvre 50 et à l'opposé de celle-ci par rapport à l'axe 49, un rebord coudé 51 venant s'engager contre le fond de l'évidement 42 prévu dans l'embout 3. Dans ces conditions, on comprend aisément que le mouvement du levier 4 dans le sens des aiguilles d'une montre, pour passer de la position illustrée sur la figure 1 à celle représentée sur la figure 4, va exercer sur l'embout 3 un effort dirigé vers le haut, permettant au galet 47 de décrire la rampe 43 et de passer de la position d'appui de ce galet dans la zone en creux 45 en position basse de l'embout à celle où ce même galet se trouve dans la zone 46 en position haute.

Au cours de ce mouvement de basculement et conformément à l'invention, l'embout 3 subit avec le piston en U 7 un mouvement complémentaire de déplacement vers l'avant du fait de sont articulation avec ce piston sur les tourillons 17 et 18, ceux-ci, en même temps que l'embout se trouve poussé vers l'avant à l'encontre du ressort 5 par la rampe 43, coulissant dans les fentes 27 et 28 ménagées dans les faces latérales verticales 9 et 10 du corps 2.

Dans ces conditions, l'embout 3, en même temps qu'il tourne au cours de sa trajectoire autour des tourillons 17 et 18, est entrainé par le piston en U 7 auqeul il est lié par ces mêmes tourillons, de façon à accompagner le talon de la chaussure pendant l'opération de déchaussage, que celle-ci soit commandée par le levier 4, ou qu'elle résulte du déclenchement de la sécurité en cas de chute du skieur. Cette disposition permet en particulier d'accroître ce qu'il est connu d'appeler dans la technique la "course élastique" de la talonnière, en assurant lors du mouvement du talon de la chaussure du skieur d'une part, de l'embout d'autre part, de maintenir ces deux éléments en contact l'un avec l'autre sur une course sensiblement accrue en dépit de leurs trajectoires respectives inverses l'une de l'autre, ce qui améliore considérablement la sécurité de la fixation au déclenchement.

Bien entendu, le fonctionnement de l'embout et notamment sa trajectoire de basculement vers le haut de la manière indiquée ci-dessus, est indépendant de la position relative du corps fixe 2 par rapport à la surface du ski S, cette position pouvant être ajustée par le mécanisme de réglage R selon les dimensions de la chaussure du skieur pour ménager entre la butée avant de la fixation (non représentée) et la talonnière un espace d'engagement suffisant.

Le mécanisme R adapté à cet effet est disposé dans un logement 51, ménagé à la partie inférieure du corps 2 en regard de la surface du ski S. Ce logement 51 est délimité vers l'avant du corps 2 par deux butées d'appui respectivement 52 et 53 entre lesquelles est monté un ressort hélicoïdal 54. Dans la butée 53 est prévu un passage 55 pour l'extrémité 56 d'une pièce ou lame élastique 57, cette extrémité 56 comportant, entre les butées 52 et 53, un bec 58 apte à coopérer avec l'extrémité du ressort 54, en permettant un montage élastique longitudinal de la pièce 57. Celle-ci présente un profil en zig-zag, et comprend à l'opposé de l'extrémité 56 un prolongement 59 dont le bord extrême est apte à venir s'engager dans l'un des crans 60 d'une crémaillère 61 fixée sur la surface S du ski dans le sens longitudinal de celui-ci, en permettant ainsi, selon la positon du cran réalisant l'immobilisation du corps 2, le réglage de la position axiale de ce dernier. Le ressort 54 pousse en effet la pièce 57 latérlement et tend à la faire basculer vers le haut. Normalement, l'extrémité 59 de la pièce 57 est immobilisée par rapport au cran 60 choisi au moyen d'un taquet pivotant 62, monté mobile autour d'un axe transversal 63 porté par le corps 2 et autour duquel est disposé un ressort en épingle 64 dont les extrémités respectivement 65 et 66 s'appuient pour l'une contre le fond du logement 51 et pour l'autre contre une dent 67 prolongeant le taquet 62 vers le bas en direction de l'extrémité 59. Dans la position illustrée sur la figure 1, le taquent 62 est représenté en position relevée où sa dent 67 appuie et verrouille dans le cran 60 l'extrémité 59 du ressort 57. En revanche, dans la position schématisée en traits mixtes sur la figure 9, le taquet 62 est représenté basculé vers l'arrière dans une position où la dent 67 libère le ressort 57, en autorisant le libre coulissement du corps 2 sur la crémaillère 61.

La figure 5 illustre une autre variante de réalisation qui tout en reprenant les dispositions essentielles de celles illustrées sur les figures précédentes, notamment en ce qui concerne l'articulation de l'embout pivotant 3 sur le piston en U 7 lui-même monté mobile axialement sur le corps 2, prévoit d'autres dispositions constructives.

Ainsi dans cette variante, le levier de commande 4 présente un profil général de triangle allongé, et vu de dessus (figure 6) deux ailes respectivement 68 et 69 réunies par un talon 70. Le levier 4 comporte par ailleurs dans ces ailes 68 et 69 deux pions latéraux en vis à vis 71 et 72. Ces pions latéraux en position basse de l'embout sont engagés dans des gorges 73 et 74 prévues dans la partie correspondante en regard de l'embout 3, celui-ci étant articulé sur le piston 7 autour des tourillons 17 et 18 de la manière déjà décrite en référence au premier mode de réalisation.

Dans cette seconde variante, les pions 71 et 72 portés par le levier de commande 4 sont amenés à coulisser sur un étrier 75 disposé sur le corps 2 dans un plan transversal et présentant deux portées d'appui respectivement 76 et 77 pour ces pions. L'étrier 75 est appliqué contre un épaulement d'appui 78, prévu à la partie arrière du corps 2.

Au cours du basculement dans le sens des aiguilles d'une montre du levier de commande 4, les pions 71 et 72 sont ainsi amenés, de chaque côté des ailes 68 et 69 du levier, à décrire les portées 76 et 77, en exerçant sur l'embout 3 un effort combiné, à la fois de relèvement vers le haut d'une part et de déplacement vers l'avant d'autre part, ce dernier mouvement étant à nouveau autorisé par le déplacement des tourillons 17 et 18 dans les fentes 27 et 28 prévues dans les faces latérales 9 et 10 du corps 2.

Dans une troisième variante de réalisation, illustrée sur les figures 7 à 9, le levier de commande 4 est ici directement articulé sur l'embout 3 autour d'un axe transversal 79. Il présente en outre, de chaque côté du corps 2, deux ailes planes parallèles (dont une seule 80 apparait sur les figures 7 et 9), agencées pour venir coopérer avec des galets, respectivement 81 et 82 portées par une tige 83 traversant le corps 2 dans la partie arrière 84 de ce dernier.

Chacun des galets 81 et 82 est engagé dans une rainure, telle que 85, prévue dans les ailes correspondantes 3a et 3b de l'embout 3, ces rainures présentant un profil coudé avec deux pentes inclinées conduisant à deux zones formant butées d'extrémité 86 et 87 pour l'embout 3, respectivement en position basse comme illustré sur la figure 7 ou en position maximale basculée vers le haut comme illustré sur la figure 9.

Mais dans cette variante de réalisation, le mouvement de basculement vers le haut par rapport au corps 2 s'accompange ici pour l'embout et le piston en U 7 qui lui est lié, d'un déplacement vers l'arrière du ski S, contraitrement aux dispositions envisagées dans les précédents modes de réalisation. En effet, du fait du profil adopté pour les rainures 85 parcourues par les galets 81 et 82, le basculement de l'embout exerce par l'intermédiaire de ses tourillons 17 et 18 un effort sur le piston en U 7 tel quel celui-ci recule, en comprimant le ressort 5 du mécanisme élastique. Celui-ci comporte à cet effet une portée d'appui transversale 88 qui forme dans ce cas, la partie centrale du piston 7 reliant les branches latérales 13 et 14. Dans cette variante et comme illustré sur la figure 8, le talon 8 du corps 2 est disposé vers l'arrière du ski et porte directement la tête de la vis 30, permettant d'ajuster la compression initiale du ressort 5 et le réglage de dureté au déclenchement de la talonnière de la façon déjà indiquée.

Dans cette variante de réalisation, le ressort 5 peut être plus faible que dans les modes de réalisation précédents, grâce à la disposition du centre de rotation de l'embout sur l'arrière de la talonnière. L'embout qui recule pendant le déchaussage, réduit dès lors l'effet de poussée vers l'avant. Il en résulte une limitation des frottements parasites sur la butée avant du ski en cas de chute et également une plus grande facilité pour chausser la talonnière, l'embout avançant sur celle-ci pendant l'opération de mise en place de la chaussure dans la fixation.

Quel que soit le mode de réalisation envisagé, les dispositions selon la présente invention établissant une liaison directe entre l'embout et le piston en U porté par le corps fixe 2, mobile à l'encontre du mécanisme élastique, apportent des avantages particulièrement significatifs. Notamment, l'articulation de l'embout sur le piston peut dans tous les cas être située au plus près de la face supérieure du corps fixe 2, afin d'accroître la course élastique de la talonnière, en procurant une trajectoire de l'embout sensiblement rectiligne où le centre de rotation de cet embout ainsi que le point de contact sur la rampe de sécurité sont situés sensiblement sur la même ligne, ce qui conduit à un fonctionnement mécanique plus simple et surtout plus fiable. En outre, ces dispositions permettant de concevoir l'embout de telle sorte que, grâce aux ailes latérales qu'il comporte et à travers lesquelles s'engageant les tourillons d'articulation, soit réalisée une bonne étanchéité de la talonnière par rapport au corps fixe, en évitant notamment que la glace ou la neige extérieures ne pénètrent à l'intérieur du mécanisme, en risquant de gêner, voire de détériorer celui-ci.

## Revendications

1. Talonnière pour fixation de sécurité de ski, comportant un corps fixe (2) immobilisé en position réglable selon la directoin longitudinale du ski, ce corps de forme générale parallélépipédique présentant deux faces latérales verticales (9-10) et comportant une cavité interne (6) ouverte à une extrémité et fermée à l'autre s'étendant selon l'axe du ski, un embout (3) articulé autour d'un axe (49) transversal au corps fixe, coiffant ce corps au moyen de deux ailes parallèles aux faces latérales verticales de celui-ci, cet embout, qui est apte à maintenir le talon d'une chaussure en position bloquée au moyen de deux appendices destinés à être engagés respectivement au dessus et au dessous du talon de la chaussure, étant soumis à l'action d'un mécanisme élastique (M) à ressort porté par le corps fixe (2) et logé dans la cavité interne (6) de ce corps, caractérisée en ce que le ressort (5) du mécanisme élastique (M) est en appui d'une part contre l'extrémité fermée de la cavité (6) et d'autre part contre un piston mobile (7) en U monté coulissant dans le sens axial et dont la partie centrale (12) ferme l'extrémité ouverte (11) de la cavité (6), cependant que les deux branches plates (13-14) de ce piston coulissent paralléle- ment aux faces latérales (9-10) du corps fixe (2), les ailes (3a-3b) de l'embout (3) étant également parallèles aux branches du piston en U, et cet embout étant articulé sur lesdites branches autour de deux tourillons ou vis (17-18) axialement opposés, engagés dans des trous (25, 26-15, 16) ménagés en regard respectivement dans les ailes de l'embout et les branches du piston.

2. Talonnière selon la revendication 1, caractérisée en ce que les tourillons ou vis (17-18), par l'intermédiaire desquels l'embout (3) s'articule sur les branches (13-14) du piston (7), sont montés coulissantes dans des fentes longitudinales (27-28) ménagées dans les faces latérales du corps fixe (2).

3. Talonnière selon la revendication 1 ou 2, caractérisée en ce que le levier (4) est articulé sur le corps fixe (2) autour d'un axe (49) parallèle à l'axe transversal de l'embout sur le corps et comporte un rebord recourbé (51) à une extrémité, apte à venir en appui contre une portée (42) en regard prévue sous l'embout (3), de telle sorte que le rabattement du levier provoque le soulèvement du rebord et le basculement vers le haut de l'embout.

4. Talonnière selon l'une des revendications precedentes, caractérisée en ce que l'embout (3) présente une rampe inclinée (43) coopérant avec un galettransversal (47) porté par le corps fixe (2), ladite rampe présentant un profil (44) sensiblement arrondi prolongé à ses extrémités par deux zones (45-46) en creux délimitant deux positions stables de l'embout, respectivement vers le bas et vers le haut par rapport au corps fixe.

5. Talonnière selon la revendication 1, caractérisée en ce que le levier (4) est articulé sur l'embout (3) autour des tourillons (17-18) sur lequel s'articule également cet embout par rapport au piston (7) et U et présente deux pions internes (71-72) s'étendant transversalement en regard l'un de l'autre et disposés en appui glissant sur des portées latérales (76-77) prévues sur le corps fixe devant chaque pion, de telle sorte que le basculement du levier autour des tourillons provoque, par appui des pions sur les portées latérales, le déplacement vers l'avant du piston.

6. Talonnière selon la revendication 5, caractérisée en ce que les deux pions (71-72) du levier (4) s'engagent dans deux gorges ouvertes (73-74) de l'embout (3) en position basse de celui-ci.

7. Talonnière selon la revendication 5, caractérisée en ce que les portées d'appui des pions du levier sont réalisées dans les côtés d'un étrier métallique (75) chevauchant le corps fixe (2) et appliqué contre un épaulement plan débordant (78), prévu sur celui-ci.

8. Talonnière selon la revendication 1, caractérisée en ce que le levier (4) est articulé sur l'embout (3) autour d'un axe transversal (79) extérieur au corps fixe (2) et comporte un talon (80) formé de deux extensions latérales planes, coiffant les faces latérales du corps fixe et en appui glissant, lors de la commande du levier, sur les deux extrémités d'une tige (83) parallèle à l'axe traversant le corps fixe, ces deux extrémités se prolongeant par des galets (81-82) roulant dans une rainures incurvée (85), prévue dans chacune des ailes parallèles (3a-3b) de l'embout (3).

9. Talonnière selon l'une quelconque des revendications 1 à 8, caractérisée en ce que le corps fixe (2) comporte, ménagé sous la cavité (6) contenant le ressort (5) du mécansime élastique, un logement (51) ouvert en direction de la surface du ski S dans lequel est disposé un organe de blocage (R) en position du corps par rapport à une crémaillère (61) fixée sur le ski, cet organe comprenant un taquet (62) monté pivotant autour d'un axe (63) sous l'effet d'un ressort (64) enroulé autour dudit axe et présentant deux extrémités (65-66), respectivement en appui sur le corps et sur le taquet, celui-ci comprenant à sa base une dent (67) apte à coopérer avec la crémaillère (61) dans une position choisie selon la longueur de celle-ci.

10. Talonnière selon la revendication 9, caractérisée en ce que la dent (67) du taquet (62) appuie sur l'extrémité d'une pièce ou lame métallique (57) s'étendant au-dessus de la crémaillère et dont une extrémité est fixée sur le corps et l'autre s'engage dans un cran (60) de la crémaillère, en étant poussée contre celui-ci par le taquet.

11. Talonnière selon l'une quelconque des revendications 1 à 10, caractérisée en ce que la partie centrale (12) du psiton en U (7) présente un trou (29) dans lequel s'engage une vis prisonnière de réglage (30), coopérant avec un écrou plat (35) sur lequel s'appuie l'extrémité du ressort (5) du mécanisme élastique (M), la rotation de la vis, en ajustant la positon de l'écrou vis à vis de la partie centrale du piston en U, permettant le réglage initial de la compression du ressort.

12. Talonnière selon la revendication 11, caractérisée en ce que l'écrou plat (35) présente une partie repliée (36) s'étendant parallèlement à la face supérieure du corps fixe (2) qui comprend en regard une fenêtre (38) pour la lecture d'une graduation portée sur la partie repliée (37), indiquant la tension de compression du ressort (5) selon la position de l'écrou.

## Patentansprüche

1. Absatzhalterung für eine Sicherheitsskibindung, mit einem festen Körper (2), der in Skilängsrichtung in einer einstellbaren Position festgelegt ist, wobei dieser allgemein die Form eines Parallelepipeds aufweisende Körper zwei vertikale Seitenwände (9-10) aufweist und eine innere Ausnehmung (6) umfaßt, die an einem Ende offen und am anderen Ende geschlossen ist und sich entlang der Skiachse erstreckt, einem Ansatzstück (3), das um eine Querachse (49) schwenkbar am festen Körper angebracht ist und diesen Körper mittels zweier Flügel überdeckt, die parallel zu dessen vertikalen Seitenwänden verlaufen, wobei dieses Ansatzstück den Absatz eines Schuhes mittels zweier oberhalb und unterhalb des Absatzes des Schuhes angreifender Ansätze in einer Blockierstellung hält und der Wirkung einer eine Feder umfassenden elastischen Anordnung (M) ausgesetzt ist, die vom festen Körper (2) getragen und in der inneren Ausnehmung (6) dieses Körpers aufgenommen ist, dadurch gekennzeichnet, daß die Feder (5) der elastischen Anordnung (M) sich einenseits am geschlossenen Ende der Ausnehmung (6) und andererseits an einem U-förmigen beweglichen Kolben (7) abstützt, der an Axialrichtung gleitend angeordnet ist und dessen zentraler Abschnitt (12) das offene Ende (11) der Ausnehmung (6) verschließt, während die beiden flachen Schenkel (13-14) dieses Kolbens parallel zu den Seitenwänden (9-10) des festen Körpers (2) gleiten, die Flügel (3a-3b) des Ansatzstückes (3) ebenfalls parallel zu den Schenkeln des U-förmigen Kolbens verlaufen und dieses Ansatzstück an den beiden Schenkeln um zwei axial einander gegenüberliegende Lagerzapfen oder Schrauben (17-18) verschwenkbar angebracht ist, die in Löchern (25, 26-15, 16) eingesetzt sind, die einander jeweils gegenüberliegend in den Flügeln des Ansatzstückes und den Schenkeln des Kolbens ausgebildet sind.

2. Absatzhalterung nach Anspruch 1, dadurch gekennzeichnet, daß die Lagerzapfen oder Schrauben (17-18), durch die das Ansatzstück (3) an den Schenkeln (13-14) des Kolbens (7) beweglich ist, gleitend in Langlöchern (27-28) eingesetzt sind, die in den Seitenwänden des festen Körpers (2) ausgebildet sind.

3. Absatzhalterung nach Anspruch 1 oder 2, dadurch gekennzeichnet, daß der Hebel (4) am fasten Körper (2) schwenkbar um eine Achse (49) angebracht ist, die parallel zur Querachse des Ansatzstücks an dem Körper verläuft, und am einen Ende einen gekrümmten Rand (51) umfaßt, der derart an einer gegenüberliegenden Anlagefläche (42) unterhalb des Ansatzstückes (3) zur Anlage kommt, daß das Umlegen des Hebels das Anheben des Randes und das Hochschwenken des Ansatzstückes bewirkt.

4. Absatzhalterung nach einem der vorhergehenden Ansprüche, dadurch gekennzeichnet, daß das Ansatzstück (3) eine schräge Rampe (43) aufweist, die mit einer querverlaufenden, vom festen Körper (2) getragenen Rolle (47) zusammenarbeitet, wobei die Rampe ein im wesentlichen abgerundetes Profil (44) aufweist das an seinen Ende durch zwei hohle Bereiche (45-46) verlängert ist, die bezüglich des festen Körpers zwei stabile Lagen des Ansatzstückes nach unten bzw. nach oben begrenzen.

5. Absatzhalterung nach Anspruch 1, dadurch gekennzeichnet, daß der Hebel (4) um Lagerzapfen (17-18) schwenkbar am Ansatzstück (3) angebracht ist, an dem sich in gleicher Weise dieses Ansatzstück bezüglich des U-förmigen Kolbens (7) bewegt, und der zwei innere Pions (71-72) aufweist, die sich einander gegenüberliegend in Querrichtung erstrecken und in gleitender Anlage an den seitlichen Anlageflächen (76-77) angeordnet sind, die am festen Körper vor jedem Pion angeordnet sind, derart, daß das Umlegen des Hebels um die Lagerzapfen durch die Abstützung der Pions an den seitlichen Anlageflächen eine Verlagerung des Kolbens nach vorne bewirkt.

6. Absatzhalterung nach Anspruch 5, dadurch gekennzeichnet, daß die beiden Pions (71-72) des Hebels (4) in der unteren Stellung dieses Hebels in zwei offene Ausnehmungen (73-74) des Ansatzstückes (3) eintreten.

7. Absatzhalterung nach Anspruch 5, dadurch gekennzeichnet, daß die Anlage-Stützflächen der Pions des Hebels an den Seitenteilen eines metallischen Bügels (75) realisiert sind, der den festen Körper (2) überlappt und an einer an diesem vorgesehenen, vorstehenden ebenen Schulter (78) abgestützt ist.

8. Absatzhalterung nach Anspruch 1 dadurch gekennzeichnet, daß der Hebel (4) am Ansatzstück (3) schwenkbar um eine Querachse (79) außerhalb des festen Körpers (2) angebracht ist und einen hinteren Endabschnitt (80) umfaßt, der durch zwei seitliche, ebene Erweiterungen gebildet ist, die die Seitenwände des festen Körpers überdecken und während einer Betätigung des Hebels auf den beiden Enden einer Stange (83) gleitend abgestützt sind, die parallel zur den festen Körper durchquerenden Achse ist, wobei diese beiden Enden durch Rollen (81-82) verlängert sind, die sich in gekrümmten Nuten (85) drehen, die in jedem der parallelen Flügel (3a-3b) des Ansatzstücks (3) vorgesehen sind.

9. Absatzhalterung nach einem der Ansprüche 1 bis 8, dadurch gekennzeichnet, daß der feste Körper (2) eine Aufnahme (51) umfaßt, die unterhalb der die Feder (5) der elastischen Anordnung enthaltenden Ausnehmung (6) ausgebildet und in richtung der Oberfläche des Skis (S) offen ist, und in der ein Blockierorgan (R) zur Festlegung des Körpers bezüglich einer auf dem Ski befestigten Zahnstange (61) vorgesehen ist, wobei diese Organ einen Anschlag (62) umfaßt, der um eine Achse (63) unter der Wirkung einer um diese Achse gewickelten Feder (64) drehbar ist, die zwei Enden (65-66) aufweist, die sich am Körper bzw. am Anschlag abstützen, der an seiner Basis einen Zahn (67) aufweist, der mit der Zahnstange (61) in einer gemäß deren Länge ausgewählten Position zusammenarbeitet.

10. Absatzhalterung nach Anspruch 9, dadurch gekennzeichnet, daß der Zahn (67) des Anschlags (62) sich am Ende eines metallischen Teils oder Plättchens (57) abstützt, welches sich oberhalb der Zahnstange erstreckt und dessen eines Ende am Körper befestigt ist und dessen anderes Ende in einen Ausschnitt (60) der Zahnstange eingreift, wo es durch den Anschlag gegen diesen gepreßt ist.

11. Absatzhalterung nach einem der Ansprüche 1 bis 10, dadurch gekennzeichnet, daß der zentrale Abschnitt (12) des U-förmigen Kolbens (7) ein Loch (29) aufweist, in welches eine gefangene Regulierschraube (30) eingreift, die mit einer flachen Mutter (35) zusammenwirkt, an der sich das Ende der Feder (5) der elastischen Anordnung (M) abstützt, wobei das Drehen der Schraube mit dem Einstellen der Lage der Mutter gegenüber dem zentralen Teil des U-förmigen Kolbens das anfängliche Einstellen der Federkompression erlaubt.

12. Absatzhalterung nach Anspruch 11, dadurch gekennzeichnet, daß die flache Mutter (35) einen umgebogenen Abschnitt (36) aufweist, der sich parallel zur Oberfläche des festen Körpers (2) erstreckt, der gegenüberliegend ein Fenster (38) zum Ablesen einer Gradeinteilung umfaßt, welche auf dem umgebogenen Abschnitt (37) vorgesehen ist, um die Spannung der Kompression der Feder (5) entsprechend der Lage der Mutter anzuzeigen.

## Claims

1. A heel hold-down device for a safety ski binding, comprising a fixed body (2) locked in a position which is adjustable along the longitudinal dierction of the ski, said body having substantially the shape of a parallelipiped with two lateral vertical faces (9,10) and comprising an internal cavity (6) open at one end and closed at the other end in the axial direction of the ski, a heel retaining member (3) pivotally mounted about a transverse pivot pin (49) carried by said fixed body (2), said heel retaining member covering said body by means of two wings parallel to said lateral vertical faces (9, 10) of said body, said heel retaining member being adapted for holding down the heel of the ski boot in a locked position by means of two extensions provided for being respectively engaged above and below the boot heel, said heel retaining member being responsive to a spring-loaded resilient mechanism (M) carried by said fixed body (2) and housed in said internal cavity (6) thereof, characterized in that the spring (5) of the resilient mechanism (M) is compressed between the closed end of said cavity (6) and a movable U-shaped piston (7) slidable in the axial direction, the median portion (12) of said piston closing the open end (11) of said cavity (6), while the two flat lateral wings (13, 14) of said piston (7) are adapted to slide in parallel to said lateral faces (9, 10) of the fixed body (2), the two wings (3a, 3b) of the heel retaining member (3) being also parallel to the wings of the U-shaped piston, said heel retaining member being pivotally connected to said piston wings (13, 14) by means of two axially opposite and registering trunnions or screws (17, 18) extending through registering holes (25, 26; 15, 16) formed respectively in the wings of the heel retaining member and in the piston wings.

2. A heel hold-down device according to Claim. 1, characterized in that the said trunnions or screws (17, 18) by means of which the heel retaining member (3) is pivotally connected to the wings (13, 14) of the piston (7) are slidably mounted in longitudinal slots (27, 28) formed in the lateral faces (9, 10) of the fixed body (2).

3. A heel hold-down device according to Claim 1 or 2, characterized in that it comprises a control lever (4) pivotally connected to the fixed body (2) by means of a pivot pin (49) parallel to the transverse axis linking the heel retaining member (3) to the fixed body (2), said lever (4) having a curved lug (51) at one end, said lug being adapted for bearing against a registering inner surface (42) provided under the heel retaining member (3), whereby when said control lever is depressed said lug (51) is raised, and the heel retaining member is tipped upwardly.

4. A heel hold-down device according to any of the previous claims, characterized in that the heel retaining member (3) is provided with an inclined ramp (43) cooperating with a transverse roller (42) carried by the fixed body (2), said ramp having a substantially curvilinear contour (44) with hollow end portions (45-46) defining two stable positions for said heel retaining member, respectively a lower position and an upper position with respect to the fixed body.

5. A heel hold-down device according to Claim 1, characterized in that the control lever (4) is pivotally connected to the heel retaining member (3) by means of trunnions (17, 18) about which said heel retaining member is also pivotally connected to the U-shaped piston (7), said lever presenting two internal studs (71, 72) extending transversally in alignement with each other and disposed in sliding bearing contact with lateral surfaces (76, 77) provided in the fixed body in front of each stud, whereby the tilting movement of the control lever about said trunnions (17, 18) causes the studs (71, 72) to press against the lateral surfaces (76, 77), thus causing the piston to move forward.

6. A heel hold-down device according to Claim 5, characterized in that the two studs (71, 72) of the lever (4) engage two open grooves (73, 74) in the heel retaining member (3) when this member is in its lower position.

7. A heel hold-down device according to Claim 5, characterized in that said lateral bearing surfaces (76, 77) engaged by said studs (71, 72) of the control lever (4) are formed in the sides of a metal strap (75) straddling the fixed body (2) and urged against a projecting flat shoulder (78) provided on said fixed body.

8. A heel hold-down device according to Claim 1, characterized in that the lever (4) is pivotally connected to the heel retaining member (3) about a transverse pivot pin (79) disposed externally of the fixed body (2) and comprises a cam lobe (80) formed of two lateral flat extensions disposed on either side of the fixed body and contacting slidably, during the actuation of the lever, the two ends of a rod (83) parallel to said axis passing across the fixed body, these two rod ends having extensions in the form of rollers (81, 82) engaging arcuate cam grooves (85) formed in each one of said parallel wings (3a, 3b) of the heel retaining member (3).

9. A heel hold-down device according to any of Claims 1-8, characterized in that the fixed body (2) comprises a recess (51) formed under the cavity (6) containing the spring (5) of the resilient mechanism, said recess being open towards the ski surface (S) in which is disiposed a locking member (R) adapted to lock the fixed body in position relatively to a rack (61) secured to the ski, said locking member comprising a latch (62) pivotally mounted on a pin (63) and urged by a spring (64) wound around said pin and presenting two ends (65, 66) respectively engaging the fixed body and the latch, said latch comprising on its bottom end a tooth (67) adapted for cooperating with said rack (61) in a selected position along said rack.

10. A heel hold-down device according to Claim 9, characterized in that the tooth (67) of the latch (62) bears on one end of a metal part or blade (57) overlying said rack and having one end secured to the fixed body and its other end engaging one notch (60) of the rack as it is urged against it by the latch.

11. A heel hold-down device according to any of Claims 1-10, characterized in that the central portion (12) of the U-shaped piston (7) has a hole (29) receiving a captive set screw (30) cooperating with a flat nut (35) against which bears one end of the spring (5) of the resilient mechanism (M), the rotation of said screw allowing the initial compression of the spring to be set by adjusting the position of the nut relative to the central portion of the U-shaped piston.

12. A heel hold-down device according to Claim 11, characterized in that the flat nut (35) has a bent portion (36) parallel to the upper surface of the fixed body in which surface is provided a window (38) in registry with said bent portion through which can be read a scale (37) carried on the bent portion, for displaying the degree of compression of the spring (5) according to the nut position.
